# FASCICULE DE BREVET EUROPEEN

(11) **EP 0 461 017 B1**
(45) Date de publication et mention de la délivrance du brevet: **15.02.1995**
(21) Numéro de dépôt: 91401438.6
(22) Date de dépôt: 03.06.1991
(51) Int. Cl.: B21D 51/34, B31B 17/00

(54) **Procédé et dispositif de fabrication d'un fût et fût obtenu selon ce procédé**
Verfahren und Vorrichtung zum Herstellen eines Fasses und nach dem Verfahren hergestelltes Fass
Process and apparatus for making a container and container obtained by said process

(30) Priorité: 05.06.1990 FR 9006933
(43) Date de publication de la demande: 11.12.1991
(73) Titulaire: ROYAL PACKAGING INDUSTRIES VAN LEER B.V., 1182 HL Amstelveen (NL)
(72) Inventeur: Lamy, Dominique, F-27380 St. Sebastien-de-Morsent (FR); Chevillotte, Jérôme, F-76000 Rouen (FR); Verleyen, Patrick, F-27120 Fontaine-sous-Jouy (FR)
(74) Mandataire: Lanceplaine, Jean-Claude

(56) Documents cités:
- DE-A- 1 461 580
- FR-A- 491 495
- FR-A- 1 437 919
- GB-A- 800 578
- US-A- 4 183 315

## Description

La présente invertion concerne la fabrication de fûts pour le stockage et le transport de produits par exemple pulvérulents.

L'invention a plus particulièrement pour objet un procédé de fabrication de fûts, dont le document DE-A-1461580 revèle les carectéristiques mentionnées dans la préambule de la revendication 1, un dispositif de fabrication de fûts, dont le document US-A-4183315 revèle les caracteristiques mentionnées dans la préambule de la revendication 2, et les fûts ainsi réalisés.

Ce type de fûts comporte généralement un corps tubulaire cylindrique réalisé à partir de fibres de bois, et par exemple en carton.

Sur chaque extrémité du corps est introduite respectivement une collerette inférieure et supérieure s'étendant chacune sur une partie de la surface périphérique dudit corps. Chaque collerette est déformée de manière à former une gorge s'étendant vers l'intérieur du corps qui, par conséquent, présente sur sa face interne une nervure annulaire.

Un disque formant fond est fixé contre la nervure inférieure du corps par sertissage de la collerette inférieure en roulant simultanément le bord périphérique de ladite collerette et dudit corps.

Le bord périphérique de La collerette supérieure est de manière identique roulée vers l'intérieur du corps tubulaire de façon à définir l'ouverture du fût.

Le fût ainsi réalisé est fermé par un couvercle en forme de disque dont la partie périphérique a la forme d'une jupe s'étendant vers le bas de manière à coiffer la partie supérieure de la collerette supérieure.

Le couvercle est retenu en place à l'aide d'une bande de serrage ou collier fixé autour de ladite jupe par un mécanisme de serrage approprié.

Pour former l'ouverture de tels fûts, le dispositif comprend une série de mors internes répartis sur un cercle et déplaçables selon une direction perpendiculaire à l'axe du corps du fût, du centre vers la périphérie, et une série de mors externes répartis sur un cercle concentrique et de plus grand diamètre que le cercle formé par lesdits mors internes et déplaçables selon une direction perpendiculaire à l'axe du corps du fût, de la périphérie vers le centre.

Les mors internes sont pourvus, sur leur face externe, d'une gorge et les mors externes sont pourvus sur leur face interne d'une nervure située en regard et de forme complémentaire à ladite gorge des mors internes pour former sur la collerette supérieure une gorge s'étendant vers l'intérieur dudit corps.

De plus, le dispositif comprend également une couronne disposée dans l'espace ménagé entre les mors internes et externes. Cette couronne déplaçable selon une direction parallèle à l'axe du corps du fût, est munie sur sa face supérieure d'une rainure destinée à recevoir le bord périphérique de la collerette supérieure.

Ainsi, le déplacement de la couronne permet de rouler vers l'intérieur le bord périphérique de la collerette supérieure.

Pour réaliser le fond, le fût est retourné et transféré vers un autre dispositif.

Mais, dans ce type de fûts, la partie supérieure de la collerette supérieure définissant l'ouverture du fût a un diamètre externe égal ou supérieur au diamètre externe du fût.

Par conséquent, la bande de serrage du couvercle, après sa mise en place, déborde du corps du fût augmentant ainsi sensiblement l'encombrement radial.

Or, dans le cas où ces fûts doivent être transportés côté à côte, par exemple dans un conteneur de dimensions normalisées, les dimensions de ces conteneurs sont telles qu'il n'est pas possible de remplir complètement le volume interne disponible et il reste un volume libre inexploité, ce qui diminue fortement la rentabilité du transport de tels fûts dans des conteneurs.

On connaît également dans le brevet US-A-4 183 315 un dispositif de fixation d'un couvercle sur le corps d'une boîte. Ce dispositif comprend une série de mors internes et fixes comportant sur leur face inférieure une nervure de forme complémentaire à une gorge ménagée sur le couvercle et une série de mors externes déplaçables selon une direction perpendiculaire à l'axe du corps de la boîte et comportant sur leur face interne une gorge destinée à recevoir le bord périphérique du couvercle. Le déplacement des mors externes en direction des mors internes permet de sertir le couvercle sur le corps de la boîte.

Dans ce cas également la partie supérieure de la collerette définissant l'ouverture de la boîte a un diamètre externe supérieur au diamètre du corps de la boîte.

La présente invention a donc pour but d'éviter ces inconvénients en proposant un procédé et un dispositif de fabrication de fûts permettant de réduire l'encombrement radial de ces fûts.

L'invention a pour objet un procédé de fabrication d'un fût comportant un corps tubulaire cylindrique, tel que décrit dans la revendication 1, dans lequel simultanément à la formation de la gorge sur la collerette supérieure et de la nervure annulaire correspondante sur la face interne du corps, on effectue un rétreint de la partie de ladite collerette supérieure entre la nervure annulaire et l'ouverture du fût, et, au cours de ce rétreint, on supporte et on guide le bord périphérique de ladite collerette supérieure et dudit corps pour que le diamètre de ladite partie entre la nervure annulaire et l'ouverture du fût soit inférieur à celui de la partie inférieure de ladite collerette supérieure entre les deux nervures annulaires et que la bande de serrage du couvercle après, sa mise en place, se trouve alignée avec la partie entre les deux nervures annulaires de ladite collerette supérieure.

L'invention a aussi pour objet un dispositif de fabrication d'un fût comportant un corps tubulaire cylindrique muni à chacune de ses extrémités respectivement d'une collerette inférieure et supérieure s'étendant sur une partie de la surface périphérique dudit corps, tel que décrit dans la revendication 2, lequel comporte des moyens de rétreint de la partie entre la nervure annulaire et l'ouverture du fût et des moyens de support et de guidage du bord périphérique de ladite collerette et du corps du fût dans un plan perpendiculaire à l'axe longitudinal dudit corps du fût.

Selon d'autres caractéristiques de l'invention, telles que décrites dans les revendications 3-6:
- les moyens de rétreint de la partie supérieure de la collerette supérieure sont formés par la face interne des mors externes, située au-dessous de la nervure prévue sur ladite face interne,
- les moyens de support et de guidage horizontal du bord périphérique de ladite collerette supérieure et dudit corps du fût comprennent des plots uniformément répartis autour de la couronne, la face supérieure de chaque plot étant située au niveau de la rainure de ladite couronne,
- la face supérieure de chaque plot est munie d'une plaquette d'usure,
- les moyens de support et de guidage horizontal du bord périphérique de ladite collerette supérieure et dudit corps du fût sont constitués par une pièce en forme d'anneau disposée autour de la couronne et dont la face supérieure est située au niveau de la rainure de ladite couronne.

L'invention a également pour objet un fût de stockage et de transport réalisé par le procédé mentionné ci-dessus.

D'autres caractéristiques et avantages de la présente invention apparaitront au cours de la description qui va suivre, faite en référence aux dessins annexés sur lesquels :
- la Fig. 1 est une vue en coupe longitudinale et en extérieur d'un fût réalisé par le procédé selon l'invention,
- la Fig. 2 est une demi-vue de dessus du dispositif selon l'invention,
- la Fig. 3 est une vue en coupe selon la ligne 3-3 de la Fig. 2,
- les Figs. 4 à 6 sont des demi-vues en coupe transversale du dispositif, montrant les différentes étapes du procédé selon l'invention.

Sur la Fig. 1, on a représenté un fût 1 constitué par un corps tubulaire cylindrique 2 réalisé à partir de fibres de bois et par exemple en carton.

Pour fabriquer ce fût 1, on introduit sur les extrémités du corps 2, respectivement une collerette inférieure 3 et une collerette supérieure 4, chaque collerette s'étendant sur une partie de la surface périphérique dudit corps 2.

Ensuite, on forme sur la collerette inférieure 3 une gorge 3a s'étendant vers l'intérieur du corps 2 de façon à réaliser sur sa face interne une nervure annulaire 2a assurant le sertissage de ladite collerette inférieure 3 sur ledit corps 2.

On pose sur la nervure annulaire 2a un disque 5 formant fond, et on roule simultanément le bord de la collerette inférieure 3 et du corps 2 de façon à assurer le sertissage du disque 5.

Ensuite, on retourne le fût et on forme sur la collerette supérieure 4 une gorge 4a s'étendant vers l'intérieur du corps 2 de façon à réaliser sur sa face interne une nervure annulaire 2b assurant le sertissage de ladite collerette supérieure 4 sur ledit corps 2, et on roule vers l'intérieur simultanément le bord périphérique de cette collerette supérieure 4 et de ce corps 2 de façon à former l'ouverture du fût.

Le fût est fermé par un couvercle 6 en forme de disque, dont la partie périphérique a la forme d'une jupe s'étendant sur le bas de manière à coiffer la partie supérieure 4b de la collerette supérieure 4.

Le couvercle 6 est retenu en place à l'aide d'une bande de serrage 7 fixée autour de la jupe du couvercle 6 par un mécanisme de serrage approprié, non représenté.

Simultanément, à la formation de la gorge 4a sur la collerette supérieure 4 et de la nervure annulaire 2b correspondante sur la face interne du bord 2, on effectue un rétreint de la partie supérieure de ladite collerette 4 de telle manière que le diamètre de ladite partie supérieure 4b soit inférieur à celui de la partie inférieure 4c de ladite collerette 4 et que la bande de serrage 7 du couvercle 6, après sa mise en place, se trouve sensiblement alignée avec le corps 2 du fût.

Dans ce qui suit et en se reportant aux Figs. 2 et 3, on se bornera à décrire le dispositif pour former l'ouverture du fût.

Sur ces figures on a représenté, sur la partie droite le dispositif en position ouverte pour l'introduction du corps du fût et, sur la partie gauche, le dispositif en position fermée pour la formation de l'ouverture dudit fût.

Le dispositif selon l'invention comprend une série de mors internes 10 de forme complémentaire les uns aux autres de façon à définir en position fermée un cercle 11.

A cet effet, les mors internes 10 sont montés coulissants sur un support 12 et sont déplaçables, sous l'action de moyens appropriés non représentés, selon une direction perpendiculaire à l'axe du corps du fût et du centre vers la périphérie.

La face externe de ces mors internes 10 est pourvue d'une gorge 13 (Fig. 3).

Le dispositif comprend également une série de mors externes 14 de forme complémentaire les uns aux autres de façon à définir en position fermée, un cercle 15 concentrique de plus grand diamètre que le cercle 11 formé par les mors internes 10.

Chaque mors externe 14 est monté pivotant sur un axe horizontal 16 qui est lui même monté sur un support 17 (Fig. 3).

Ainsi, chaque mors 14 est déplaçable, sous l'action de moyens appropriés non représentés, selon une direction perpendiculaire à l'axe du corps du fût et de la périphérie vers le centre.

D'autre part, la face interne de ces mors externes 14 comporte une nervure 18 située en regard et de forme complémentaire à la gorge 13 des mors internes 10.

De plus, la partie 14a située au-dessous de la nervure 18 des mors externes 14 est située en avant, d'une distance "a" (Fig. 4), par rapport à la partie 14b située au-dessus de ladite nervure de façon à réaliser le rétreint de la partie supérieure 4b de la collerette supérieure 4 du fût, comme on le verra ultérieurement.

En position ouverte les mors internes 10 et externes 14 ménagent un espace au-dessous duquel est positionnée une couronne 20 munie sur sa face supérieure d'une rainure 21.

Cette couronne 20 est déplaçable, par des moyens appropriés non représentés, selon une direction parallèle à l'axe du corps du fût. Le dispositif comporte aussi des moyens de support et de guidage horizontal du bord périphérique de la collerette supérieure 4 et du corps 2 du fût qui sont constitués par des plats 22, par exemple au nombre de quatre, uniformément répartis autour de la couronne 20. La face supérieure de chaque plot 22 est située au niveau de la rainure 21 de ladite couronne 20.

Cette face supérieure de chaque plot 22 peut éventuellement être munie d'une plaquette d usure 23.

Selon un autre mode de réalisation, les moyens de support et de guidage horizontal du bord périphérique de la collerette supérieure 4 et du corps 2 du fût peuvent être constitués par une pièce en forme d'anneau disposée autour de la couronne 20 et dont la face supérieure est située également au niveau de la rainure 21 de ladite couronne.

En se reportant maintenant aux Figs. 4 à 6 on va décrire les différentes étapes de formation de l'ouverture du fût.

Tout d'abord, les mors internes 10 et externes 14 sont en position ouverte et le corps 2 du fût muni de la collerette supérieure 4 tombe entre lesdits mors de telle manière que le bord périphérique de ladite callerette et dudit corps sait en appui sur la face supérieure des plats 22 comme représenté sur la Fig. 4.

Ensuite, les mors internes 10 et externes 14 sont fermés ce qui a pour effet, grâce à la nervure 18 qui pénètre dans la gorge 13, de former la gorge 4a sur la collerette supérieure 4 et la nervure annulaire 2b sur le corps 2 assurant ainsi le sertissage de ladite collerette supérieure sur ledit corps.

Simultanément la partie 14a des mors externes 14 réalise le rétreint de la partie supérieure 4b de la collerette 4 par rapport à la partie inférieure 4c de ladite collerette, si bien que le bord périphérique de cette collerette et du corps 2 glisse sur les plats 22 et pénètre dans la rainure 21 de la couronne 20 (Fig. 5).

Ensuite, les mors internes 10 reviennent dans leur position initiale, tandis que les mors externes 14 restent en position fermée.

Comme représenté sur la Fig. 6, la couronne 20 se déplace verticalement ce qui a pour effet de rouler vers l'intérieur du fût, simultanément le bord périphérique de la collerette supérieure 4 et du corps 2 de façon à former l'ouverture du fût.

Au cours, de cette opération la partie 14a des bords externes 14 assure le maintien de la partie supérieure 4b de la collerette supérieure 4.

Les mors externes s'ouvrent et le fût peut être enlevé.

Ainsi, grâce au rétreint de la partie supérieure de la collerette formant l'ouverture du fût, la bande de serrage du couvercle se trouve après sa mise en place à peu près alignée sur la partie inférieure de cette collerette et an obtient de cette manière un fût ayant des dimensions hors tout à peu près constantes, ce qui permet de diminuer l'encombrement radial sans pour autant diminuer la capacité de ces fûts.

## Revendications

1. Procédé de fabrication d'un fût comportant un corps (2) tubulaire cylindrique, selon lequel :
- on introduit sur les extrémités du corps (2) respectivement une collerette inférieure (3) et supérieure (4), chaque collerette (3, 4) s'étendant sur une partie de la surface périphérique dudit corps (2),
- on forme sur la collerette inférieure (3) une gorge (3a) s'étendant vers l'intérieur dudit corps (2) de façon à réaliser sur la face interne du corps une nervure annulaire (2a) assurant le sertissage de ladite collerette (3) sur ledit corps (2),
- on pose sur la nervure annulaire (2a) un disque (5) formant fond,
- on roule simultanément le bord de ladite collerette inférieure (3) et dudit corps (2) de façon à assurer le sertissage dudit disque (5), caractérisé en ce que
- on retourne le fût,
- puis, on forme sur la collerette supérieure (4) une gorge (4a) s'étendant vers l'intérieur dudit corps (2) de façon à réaliser sur la face interne du corps une nervure annulaire (2b) assurant le sertissage de ladite collerette supérieure (4) sur ledit corps (2),
- on roule vers l'intérieur simultanément le bord périphérique de ladite collerette supérieure (4) et dudit corps (2) de façon à former l'ouverture du fût,
- on ferme ladite ouverture avec un couvercle (6) retenu en place à l'aide d'une bande de serrage (7) fixée autour d'une jupe du couvercle,
- et, simultanément à la formation de la gorge (4a) sur la collerette supérieure (4) et de la nervure annulaire (2b) correspondante sur la face interne du corps (2), on effectue un rétreint de la partie (4b) de ladite collerette supérieure (4) entre la nervure annulaire (2b) et l'ouverture du fût et, au cours de ce rétreint, on supporte et on guide le bord périphérique de ladite collerette supérieure (4) et dudit corps (2) pour que le diamètre de la partie (4b) entre la nervure annulaire (2b) et l'ouverture du fût soit inférieur à celui de la partie inférieure (4c) de ladite collerette supérieure (4) entre les deux nervures annulaires et que la bande de serrage (7) du couvercle (6), après sa mise en place, se trouve alignée avec la partie inférieure (4c) de ladite collerette supérieure (4) entre les deux nervures annulaires de manière qu'on obtient un fût ayant des dimensions tout à peu près constantes.

2. Dispositif de fabrication d'un fût comportant un corps (2) tubulaire cylindrique muni à chacune de ses extrémités respectivement d'une collerette inférieure (3) et supérieure (4) s'étendant sur une partie de la surface périphérique dudit corps (2), caractérisé en ce que ledit dispositif comprend pour former l'ouverture du fût :
- une série de mors internes (10) répartis sur un cercle (11) et déplaçables selon une direction perpendiculaire à l'axe du corps (2) du fût, du centre vers la périphérie, lesdits mors internes (10) étant pourvus sur leur face externe d'une gorge (13);
- une série de mors externes (14) répartis sur un cercle (15) concentrique et de plus grand diamètre que le cercle (11) formé par lesdits mors internes (10) et déplaçables selon une direction perpendiculaire à l'axe du corps (2) du fût, de la périphérie vers le centre, lesdits mors externes (14) étant pourvus, sur leur face interne, d'une nervure (18) située en regard et de forme complémentaire à ladite gorge (13) des mors internes (10) pour former sur la collerette supérieure (4) une gorge (4a) s'étendant vers l'intérieur dudit corps (2);
- une couronne (20) disposée dans l'espace ménagé entre lesdits mors internes (10) et externes (14) et munie sur sa face supérieure d'une rainure (21), ladite couronne (20) étant déplaçable selon une direction parallèle à l'axe du corps (2) du fût pour rouler, vers l'intérieur, simultanément le bord périphérique et ladite collerette supérieure (4) et dudit corps (2); et
- des moyens de rétreint de la partie (4b) entre la nervure annulaire (2b) et l'ouverture du fût et des moyens de support et de guidage du bord périphérique de ladite collerette (4) et du corps (2) du fût dans un plan perpendiculaire à l'axe longitudinal dudit corps du fût.

3. Dispositif selon la revendication 2, caractérisé en ce que les moyens de rétreint de la partie (4b) entre la nervure annulaire (2b) et l'ouverture du fût sont formés par la partie de la face interne (14a) des mors externes (14), située du côté desdits moyens de support de guidage.

4. Dispositif selon la revendication 2, caractérisé en ce que les moyens de support et de guidage du bord périphérique de ladite collerette supérieure (4) et du corps (2) du fût dans un plan perpendiculaire à l'axe longitudinal dudit corps du fût comprennent des plots (22) uniformément répartis autour de la couronne (20), la face du côté de la nervure de chaque plot (22) étant située au niveau de la rainure (21) de ladite couronne (20).

5. Dispositif selon la revendication 4, caractérisé en ce que la face du côté de la nervure de chaque plot (22) est munie d'une plaquette d'usure (23).

6. Dispositif selon la revendication 2, caractérisé en ce que les moyens de support et de guidage du bord périphérique de ladite collerette supérieure (4) et du corps (2) du fût dans un plan perpendiculaire à l'axe longitudinal dudit corps du fût sont constitués par une pièce en forme d'anneau disposée autour de la couronne (20) et dont la face du côté de la nervure est située au niveau de la rainure (21) de ladite couronne (20).

## Claims

1. Method of manufacturing a cask having a cylindrical tubular body (2), according to which:
- a bottom cellar (3) and top collar (4) are introduced respectively onto the ends of the body (2), each collar (3, 4) extending over part of the peripheral surface of the said body (2),
- a groove (3a) is formed on the bottom collar (3), extending towards the inside of the said body (2) so as to produce, on the internal face of the body, an annular rib (2a) ensuring the crimping of the said collar (3) onto the said body (2),
- a disc (5) forming a base is placed on the annular rib (2a),
- the edge of the said bottom collar (3) and of the said body (2) are rolled simultaneously so as to ensure the crimping or the said disc (5),
characterised in that
- the cask is turned over,
- then a groove (4a) is formed on the top collar (4), extending towards the inside of the said body (2) so as to produce, on the internal face of the body, an annular rib (2b) ensuring the crimping of the said top collar (4) onto the said body (2),
- the peripheral edge of the said collar (4) and of the said body (2) are simultaneously rolled inwards so as to form the cask opening,
- the said opening is closed off with a lid (6) held in place by means of a clamping band (7) fixed around a skirt on the lid,
- and, simultaneously with the formation of the groove (4a) on the top collar (4) and of the corresponding annular rib (2b) on the internal face of the body (2), a swaging of the part (4b) of the said top collar (4) between the annular rib (2b) and the cask opening is effected and, during this swaging, the peripheral edge of the said top collar (4) and of the said body (2) is supported and guided so that the diameter of the part (4b) between the annular rib (2b) and the cask opening is less than that of the bottom part (4c) of the said top collar (4) between the two annular ribs and so that the clamping band (7) for the lid (6), after being fitted, is aligned with the bottom part (4c) of the said top collar (4) between the two annular ribs, so that a cask is obtained which has almost constant dimensions.

2. Device for manufacturing a cask having a cylindrical tubular body (2) provided at each Of its ends respectively with a bottom collar (3) and a top collar (4) extending over part of the peripheral surface of the said body (2), characterised in that the said device comprises, in order to form the cask opening:
- a series of inner jaws (10) distributed in a circle (11) and movable in a direction perpendicular to the axis of the body (2) of the cask, from the centre towards the periphery, the said inner jaws (10) having a groove (13) on their outer face;
- a series of outer jaws (14) distributed an a concentric circle (13) with a larger diameter than the circle (11) formed by the said inner jaws (10) and movable in a direction perpendicular to the axis of the body (2) of the cask, from the periphery towards the centre, the said outer jaws (14) having, oh their inner face, a rib (18) situated opposite and complementary in shape to the said groove (13) in the inner jaws (10) so as to form, on the top collar (4), a groove (4a) extending towards the inside of the said body (2);
- a ring (20) disposed in the space provided between the said inner jaws (10) and outer jaws (14) and having on its top face a recess (21), the said ring (20) being movable in a direction parallel to the axis of the body (2) of the cask in order to roll the peripheral edge of the said top collar (4) and of the said body (2) inwards simultaneously; and
- means for swaging the part (4b) between the annular rib (2b) and the cask opening and means of supporting and guiding the peripheral edge of the said collar (4) and of the body (2) of the cask in a plane perpendicular to the longitudinal axis of the said body of the cask.

3. Device according to Claim 2, characterised in that the means of swaging the part (4b) between the annular rib (2b) and the cask opening are formed by the part of the inner face (14a) of the outer jaws (14), situated on the same side as the said support and guidance means.

4. Device according to Claim 2, characterised in that the means of supporting and guiding the peripheral edge of the said top collar (4) and of the body (2) of the cask in a plane perpendicular to the longitudinal axis of the said body of the cask comprise studs (22) uniformly distributed around the ring (20), the face of each stud (22) on the same side as the rib being situated level with the recess (21) in the said ring (20).

5. Device according to Claim 4, characterised in that the face of each stud (22) on the same side as the recess is provided with a wear plate (23).

6. Device according to Claim 2, characterised in that the means of supporting and guiding the peripheral edge of the said top collar (4) and of the body (2) of the cask in a plane perpendicular to the longitudinal axis of the said body of the cask are formed by an annular shaped piece disposed around the ring (20) and whose face on the same side as the rib is situated level with the recess (21) in the said ring (20).

## Patentansprüche

1. Verfahren zum Herstellen eines Fasses, welches einen rohrartigen, zylindrischen Körper (2) hat, bei dem
- man an den Enden des Körpers (2) jeweils einen unteren Kragen (3) und einen oberen Kragen (4) einbringt, wobei jeder Kragen (3, 4) sich über einen Teil der umfangsfläche des Körpers (2) erstreckt,
- man auf dem unteren Kragen (3) eine Kehle (3a) ausbildet, der sich derart in das Innere des Körpers (2) erstreckte daß auf der Innenfläche dem Körpers eine ringförmige Rippe (2a) gebildet wird, welche den Ansatz des Kragens (3) auf dem Körper (2) sichert,
- man auf die ringförmige Rippe (2a) eine Scheibe (5) legt, die den Boden bildet,
- man gleichzeitig den Rand das unteres Kragens (3) und des Körpers (2) derart rollt, daß der Ansatz der Scheibe (5) gesichert ist, dadurch gekennzeichnet, daß
- man das Faß herumdreht,
- man dann an dem oberen Kragen (4) eine Kehle (4a) ausbildet, der sich derart in das Innere des Körpers (2) erstreckt, daß auf der Innenfläche des Körpers (2) eine ringförmige Rippe (2b) gebildet wird, die den Ansatz des oberen Kragens (4) auf dem Körper (2) sichert,
- man gleichzeitig den Umfangsrand des oberen Kragens (4) und des Körpers (2) zum Inneren hin rollt, um so die Öffnung des Fasses zu bilden,
- man die Öffnung mit einem Deckel (6) verschließt, der mittels eines Spannbandes (7) festgehalten wird, das um eine Zylinderfläche des Deckels befestigt ist, und, gleichzeitig mit der Ausbildung der Kehle (4a) auf dem oberen Kragen (4) und der entsprechenden ringförmigen Rippe (2b) an der Innenfläche des Körpers (2), man eine Einziehung des Teiles (4b) des oberen Kragens (4) zwischen der ringförmigen Rippe (2b) und der Öffnung des Fasses bewirkt und, während dieses Einziehens, man den Umfangsrand des oberen Kragens (4) und des Körpers (2) abstützt und führt, damit der Durchmesser des Teiles (4b) zwischen der ringförmigen Rippe (2b) und der Öffnung des Fasses kleiner wird als der des unteren Teiles (4c) des oberen Kragens (4) zwischen den beiden ringförmigen Rippen und das Spannband (7) des Deckels (6), nachdem es eingerichtet ist, sich mit dem unteren Teil (4c) des oberen Kragens (4) zwischen den beiden ringförmigen Rippen ausgerichtet findet, so daß man ein Faß erhält, das fast genau konstante Abmessungen hat.

2. Vorrichtung zum Herstellen eines Fasses, welches einen rohrartigen zylindrischen Körper (2) hat, der an jedem seiner Enden jeweils mit einem unteren Kragen (3) und einem oberen Kragen (4) versehen ist, die sich über einen Teil der Umfangsfläche des Körpers (2) erstrecken, dadurch gekennzeichnet, daß die Vorrichtung zum Bilden der Öffnung des Fasses aufweist:
- eine Anzahl innerer Spannbacken (10), die auf einem Kreis (11) verteilt und in einer Richtung senkrecht zu der Achse des Körpers (2) des Fasses verlagerbar sind, von der Mitte zum Umfang hin, wobei die inneren Spannbacken (10) an ihrer Außenfläche mit einer Kehle (13) versehen sind;
- eine Anzahl äußerer Spannbacken (14), die auf einem Kreis (15) verteilt sind, konzentrisch zu und mit größerem Durchmesser als dem Kreis (11), der durch die inneren Spannbacken (10) gebildet ist, und die in einer Richtung senkrecht zu der Achse des Körpers (2) des Fasses verlagerbar sind, vom Umfang zur Mitte hin, wobei die äußeren Spannbacken (14) an ihrer Außenfläche mit einer Rippe (18) versehen sind, die gegenüber der Kehle (13) der inneren Spannbacken (10) liegt und zu ihr komplementär ist, um an dem oberen Kragen (4) eine Kehle (4a) zu bilden, die sich in das Innere des Körpers (2) erstreckt;
- einen Kranz (20), der in dem Raum angeordnet ist, der sich zwischen den inneren (10) und den äußeren (14) Spannbacken befindet, und auf seiner Oberseite mit einer Rille (21) versehen ist, wobei der Kranz (20) in einer Richtung parallel zur Achse des Körpers (2) des Fasses verlagerbar ist, um gleichzeitig den Umfangsrand des oberen Kragens (4) und des Körpers (2) zu rollen; und
- Mittel zum Einziehen des Teiles (4b) zwischen der ringförmigen Rippe (2b) und der Öffnung des Fasses und Mittel zum Abstützen und Führen des Umfangsrandes des Kragens (4) und des Körpers (2) des Fasses in einer Ebene senkrecht zu der Längsachse des Körpers des Fasses.

3. Vorrichtung nach Anspruch 2, dadurch gekennzeichnet, daß die Mittel zum Einziehen des Teiles (4b) zwischen der ringförmigen Rippe (2b) und der Öffnung des Fasses durch den Teil der Innenfläche (14a) der äußeren Spannbacken (14) gebildet sind, der bei den Mitteln zum Abstützen und Führen liegt.

4. Vorrichtung nach Anspruch 2, dadurch gekennzeichnet, daß die Mittel zum Abstützen und Führen des Umfangsrandes des oberen Kragens (4) und des Körpers (2) des Fasses in einer Ebene senkrecht zu der Längsachse des Körpers des Fasses Stutzstellen (22) aufweisen, die gleichmäßig um den Kranz (20) verteilt sind, wobei die Fläche bei der Rippe jeder Stützstelle (22) auf der Höhe der Rille (21) des Kranzes (20) liegt.

5. Vorrichtung nach Anspruch 4, dadurch gekennzeichnet, daß die Fläche bei der Rippe jeder Stützstelle (22) mit einem Verschleißplättchen (23) versehen ist.

6. Vorrichtung nach Anspruch 2, dadurch gekennzeichnet, daß die Mittel zum Abstützen und Führen des Umfangsrandes des oberen Kragens (4) und des Körpers (2) des Fasses in einer Ebene senkrecht zu der Längsachse des Körpers des Fasses durch ein Stück in Form eines Ringes gebildet sind, der um den Kranz (20) angeordnet ist und dessen Fläche bei der Rippe auf der Höhe der Rille (21) des Kranzes (20) liegt.
